# EUROPÄISCHE PATENTSCHRIFT

(11) **EP 0 330 083 B1**
(45) Veröffentlichungstag und Bekanntmachung des Hinweises auf die Patenterteilung: **12.01.1994**
(21) Anmeldenummer: 89102726.0
(22) Anmeldetag: 17.02.1989
(51) Int. Cl.: E04F 13/06, E04F 21/04

(54) **Vorrichtung zum Justieren von Eckschutzleisten**
Adjusting device for edge-protecting borders
Dispositif d'ajustement pour bordures de protection d'arêtes

(30) Priorität: 20.02.1988 DE 8802225 U
(43) Veröffentlichungstag der Anmeldung: 30.08.1989
(73) Patentinhaber: Wagner, Wolfgang, 76351 Linkenheim-Hochstetten (DE)
(72) Erfinder: Wagner, Wolfgang, 76351 Linkenheim-Hochstetten (DE)
(74) Vertreter: Durm, Klaus, Dr.-Ing.

(56) Entgegenhaltungen:
- DE-C- 3 620 596
- DE-U- 1 960 854
- US-A- 1 585 036

## Beschreibung

Bei der Erfindung handelt es sich um eine Vorrichtung zum Justieren von Eckschutzleisten für den Putz im Bereich der Fensterlaibungen.

Die Erfindung findet Anwendung im Rahmen der Herstellung des Innen- und Außenputzes von Gebäuden jeglicher Art und sie dient zur Justierung aller handelsüblicher Eckschutzleisten aus Metall oder aus Kunststoff, wie sie zum Schutz der Kanten gegen Beschädigungen vor dem Auftragen des Putzes am Mauerwerk befestigt werden.

Die beiderseits jedes Fensters zwischen Laibung und sich anschließender Wand anzusetzenden Eckschutzleisten müssen nicht nur vertikal, sondern auch bezüglich ihres Abstandes vom Fensterrahmen genau ausgerichtet werden. Dieses Ausrichten geschieht bisher ausschließlich ohne besondere Hilfsmittel von Hand, indem die Eckschutzleiste nach ihrem Ablängen zunächst auf die Mauerkante aufgesetzt und dort an zwei oder drei Stellen mit etwas Mörtel angeheftet wird. Mit Wasserwaage und Zollstock wird dann solange gerichtet, bis die einzuputzende Eckschutzleiste senkrecht steht und die vorgesehenen Abstände vom Fensterrahmen aufweist. Dieses Ausrichten ist recht zeitaufwendig und bedarf des handwerklichen Könnens. Irgendwelche Vorrichtungen zum Justieren der Eckschutzleisten sind bisher noch nicht bekannt geworden.

Es ist die Aufgabe der Erfindung, das Justieren von Eckschutzleisten für den Putz von Gebäuden im Bereich der Fensterlaibungen zu erleichtern.

Die gestellte Aufgabe wird gelöst mit einer Vorrichtung, welche erfindungsgemäß besteht aus einem Rollwagen, welcher an der Seite zwei hintereinander angeordnete Rollen aufweist, dessen Boden mit Rädern versehen ist, und der eine Halteeinrichtung trägt, aus einem an der Halteeinrichtung verschiebbar und feststellbar angeordneten Winkelteil, der aus zwei rechtwinkelig zueinander stehenden Stangen gebildet ist, und aus einer winkelförmigen, an der Halteeinrichtung verschiebbaren und festklemmbaren Lehre mit zwei einen Winkel von 80 bis 100 Grad einschließenden Schenkeln. Diese Vorrichtung erlaubt ein problemloses und schnelles Justieren von Eckschutzleisten auch durch ungeübte Kräfte. Unter der in den meisten Fällen vorliegenden Voraussetzung von gleicher Ausbildung der Fensterlaibungen in einem Gebäude können mit der einmal eingestellten Vorrichtung alle Eckschutzleisten schnell und genau justiert werden. Die Einstellung und Fixierung des Winkelteiles und der Lehre der Vorrichtung entsprechend den vorgegebenen baulichen Maßen ist stufenlos möglich und sie laßt sich leicht bewerkstelligen.

Zweckmäßig ist der Rollwagen aus einem rechteckigen Rahmen gebildet. Diese Maßnahme erlaubt die einfache Herstellung eines Rollwagens von relativ geringem Gewicht.

Nach einem weiteren Merkmal der Erfindung trägt der Boden zwei Paare von jeweils hintereinander vorgesehenen Rädern, deren Drehachse senkrecht zu den Drehachsen der Rollen stehen. Die Anordnung von vier Rädern gewährleistet einen leichten, ruhigen Lauf des Rollwagens bei dessen Verschieben.

Vorteilhaft ist der den Boden bildende Rahmen aus vier Winkelprofilen zusammengesetzt, was eine preiswerte Fertigung ermöglicht.

Es ist von Vorteil, wenn die Halteeinrichtung aus wenigstens zwei nebeneinander liegenden Quadratrohren besteht. Diese Maßnahme ermöglicht eine einfache Verstellung des Winkelteiles.

Jedes Quadratrohr trägt zweckmäßig ein Gewinde, in welches eine Flügelschraube eingedreht ist. Damit laßt sich der Winkelteil auf einfachste Weise in seiner gewünschten Stellung an der Halteeinrichtung anklemmen.

Nach einem weiteren Merkmal der Erfindung sind die Stangen des Winkelteiles Vierkantrohre und die eine dieser Stangen ist teleskopartig in einem der Quadratrohre der Halteeinrichtung verschiebbar angeordnet und mit der Flügelschraube feststellbar. Die Ausbildung der Stangen als Vierkantrohre verhindert problemlos ein unerwünschtes Verschwenken des Winkelteiles und der Lehre.

Es ist zweckmäßig, wenn der eine Schenkel der Lehre durch ein Rohr von quadratischem Querschnitt gebildet ist, das teleskopartig auf der anderen Stange des Winkelteiles verschiebbar angeordnet ist.

Zweckmäßig sitzt am Schenkel der Lehre ein Schraubengewinde, in welches eine Stellschraube eingedreht ist. Damit kann die Lehre an der vorgesehenen Stelle angeklemmt werden.

Zur Überprüfung der Bewegungen des Rollwagens kann an diesem eine Libelle angeordnet sein.

Um einen ruhigen, sicheren Lauf des Rollwagens auf der Fensterscheibe und entlang dem Fensterrahmen zu gewährleisten, können die Rollen und die Räder Laufflächen aus Gummi aufweisen.

Die Erfindung wird nachstehend an einem Ausführungsbeispiel unter Bezugnahme auf die beigefügte Zeichnung näher erläutert. Die Zeichnung zeigt die Vorrichtung in einer perspektivischen Darstellung in Gebrauchsstellung, angelegt an einen Fensterrahmen.

Das vorgeschlagene Arbeitsgerät besteht im wesentlichen aus einem Rollwagen 1, einem Winkelteil 2 und einer Lehre 3.

Der Rollwagen 1, welcher durch einen rechteckigen, aus stählernen Winkelprofilen zusammengesetzten Rahmen 4 gebildet ist, weist an seiner einen Seite 5 zwei hintereinander angeordnete Rollen 6, und an seinem Boden 7 zwei Paare von ebenfalls hintereinander angeordneten Rädern 8 auf.

Die Drehachsen 9 der Rollen 6 stehen senkrecht zu den Drehachsen 10 der Räder. Sowohl die Rollen 6 wie die Räder 8 weisen Laufflächen aus Gummi oder einem gummiartigen Kunststoff auf. An der Oberseite 11 des Rollwagens 1 ist eine Libelle angeordnet.

Der Rollwagen 1 trägt eine Halteeinrichtung 13, welche aus drei dicht nebeneinander liegenden und miteinander verbundenen Quadratrohren 14 aus Stahl besteht. Diese Quadratrohre 14 sind an zwei einander gegenüberliegenden Seiten des Rahmens 4 so befestigt, daß zwischen ihnen und dem Rahmen 4 ein rechter Winkel gebildet ist und sie rechtwinkelig zu der die Rollen 6 tragenden Seite liegen. Die Länge der Quadratrohre 14 stimmt mit der Breite des Rahmens 4 des Rollwagens 1 überein.

Jedes der drei Quadratrohre 14 trägt ein Gewinde 15, in welches jeweils eine Flügelmutter 16 eingedreht ist. Diese Gewinde 15 sind jeweils Bestandteil einer auf dem betreffenden Quadratrohr 14 befestigten Schraubenmutter.

Der Winkelteil 2 ist aus zwei rechtwinkelig zueinander stehenden Stangen 17 und 18 gebildet, welche Vierkantrohre aus Stahl sind. Die eine (17) dieser Stangen ist im mittleren der drei Quadratrohre 14 teleskopartig verschiebbar angeordnet und dort mit der Flügelmutter 16 feststellbar, sodaß sich der Winkelteil 2 nicht mehr gegenüber dem Rollwagen 1 bewegen kann. Die andere Stange 18 steht in der Ebene der drei Quadratrohre 14 liegend rechtwinkelig nach außen weg.

An der Halteeinrichtung 13 ist die Lehre 3 verschiebbar und festklemmbar angeordnet. Diese Lehre 3 weist zwei einen Winkel von etwas weniger als 90 Grad einschließende Schenkel 19 und 20 auf. Der eine Schenkel 19 der Lehre 3 besteht aus einem Stück eines Flachbandes aus Stahl, während der zweite Schenkel 20 durch ein Rohr von quadratischem Querschnitt aus Stahl gebildet ist, welches teleskopartig auf der anderen Stange 18 des Winkelteiles 2 verschiebbar angeordnet ist. Auf dem Rohr der Lehre 3 sitzt ein Schraubengewinde 21, in das eine Stellschraube 22 eingedreht ist.

Die Handhabung der beschriebenen Vorrichtung geschieht wie folgt.

An der Kante 23 der inneren Laibung 24 eines Fensters 25 wird die zu justierende Eckschutzleiste 26 angesetzt und an wenigstens zwei Stellen mit Mörtel angeheftet. Die Vorrichtung ist vorher entsprechend gerichtet worden, indem die eine Stange 17 des Winkelteiles 2 unter Berücksichtigung der Tiefe des Fensterrahmens 27 in eines der drei Quadratrohre 14 der Halteeinrichtung 13 eingeschoben und dort mit Hilfe der zugehörigen Flügelmutter 16 vorläufig fixiert wurde. Nun wird der Rollwagen 1 mit seinen Rädern 8 auf die Glasscheibe des Fensters 26 aufgesetzt und die Rollen 6 in Berührung mit der Innenfläche des Fensterrahmens 27 gebracht und dort angedrückt. Jetzt wird die Lehre 3 auf der Stange 18 so weit verschoben, bis die Eckschutzleiste 26 zwischen den beiden Schenkeln 19 und 20 der Lehre liegt. Durch Verschieben des Winkelteiles 2 und der Lehre 3 werden deren erforderlichen Stellungen gefunden, dann werden durch Anziehen der Flügelmutter 16 sowie der Stellschraube 22 der Winkelteil 2 und die Lehre 3 endgültig festgeklemmt. Der Rollwagen 1 kann jetzt dem Fensterrahmen 27 entlang nach oben und unten gefahren werden, wobei die Lehre 3 von selbst der Eckschutzleiste 26 entlang geführt wird. Mittels der Lehre 3 wird so die Eckschutzleiste 26 eingestellt und gegenüber dem Fensterrahmen 27, der Laibung 24 und der Wand justiert. Zuletzt wird die justierte Eckschutzleiste 26 mit zusätzlichem Mörtel an der Wand endgültig befestigt, sodaß nach dessen Abbinden die Laibung 24 und die sich anschließende Wand in üblicher Weise verputzt werden können.

### Zusammenstellung der verwendeten Bezugsziffern

- 1: Rollwagen
- 2: Winkelteil
- 3: Lehre
- 4: Rahmen
- 5: Seite
- 6: Rollen
- 7: Boden
- 8: Räder
- 9: Drehachsen (von 6)
- 10: Drehachsen (von 8)
- 11: Oberseite
- 12: Libelle
- 13: Halteeinrichtung
- 14: Quadratrohre
- 15: Gewinde
- 16: Flügelschraube
- 17: Stange
- 18: Stange
- 19: Schenkel
- 20: Schenkel
- 21: Schraubengewinde
- 22: Stellschraube
- 23: Kante
- 24: Laibung
- 25: Fenster
- 26: Eckschutzleiste
- 27: Fensterrahmen

## Patentansprüche

1. Eine Vorrichtung zum Justieren von Eckschutzleisten für den Putz im Bereich der Fensterlaibungen, **bestehend** aus einem Rollwagen (1), welcher an der Seite (5) zwei hintereinander angeordnete Rollen (6) aufweist, dessen Boden (7) mit Rädern (8) versehen ist, und der eine Halteeinrichtung (13) trägt,
einem an der Halteeinrichtung (13) verschiebbar und feststellbar angeordneten Winkelteil (2), der aus zwei rechtwinkelig zueinander stehenden Stangen (17 und 18) gebildet ist und
einer winkelförmigen, an der Halteeinrichtung (13) verschiebbaren und festklemmbaren Lehre (3) mit zwei einen Winkel von 80 bis 100 Grad einschließenden Schenkeln (19 und 20).

2. Die Vorrichtung nach Anspruch 1, **dadurch gekennzeichnet,** daß der Rollwagen (1) aus einem rechteckigen Rahmen (4) gebildet ist.

3. Die Vorrichtung nach Anspruch 1 oder 2, **dadurch gekennzeichnet,** daß der Boden (7) zwei Paare von jeweils hintereinander vorgesehenen Rädern (8) trägt, deren Drehachsen (10) senkrecht zu den Drehachsen (9) der Rollen (6) stehen.

4. Die Vorrichtung nach Anspruch 2 oder 3, **dadurch gekennzeichnet,** daß der den Boden (7) bildende Rahmen (4) aus vier Winkelprofilen zusammengesetzt ist.

5. Die Vorrichtung nach einem der Ansprüche 1 bis 4, **dadurch gekennzeichnet,** daß die Halteeinrichtung (13) aus wenigstens zwei nebeneinander liegenden Quadratrohren (14) besteht.

6. Die Vorrichtung nach Anspruch 5, **dadurch gekennzeichnet,** daß jedes Quadratrohr (14) ein Gewinde (15) trägt, in welches eine Flügelschraube (16) eingedreht ist.

7. Die Vorrichtung nach einem der Ansprüche 1 bis 6, **dadurch gekennzeichnet,** daß die Stangen (17 und 18) des Winkelteiles (2) Vierkantrohre sind und die eine Stange (17) teleskopartig in einem der Quadratrohre (14) der Halteeinrichtung (13) verschiebbar angeordnet und mit der Flügelschraube (16) feststellbar ist.

8. Die Vorrichtung nach einem der Ansprüche 1 bis 7, **dadurch gekennzeichnet,** daß der eine Schenkel (20) der Lehre (3) durch ein Rohr von quadratischem Querschnitt gebildet ist, welches teleskopartig auf der anderen Stange (18) des Winkelteiles (2) verschiebbar angeordnet ist.

9. Die Vorrichtung nach einem der Ansprüche 1 bis 8, **dadurch gekennzeichnet,** daß am Schenkel (20) der Lehre (3) ein Schraubengewinde (21) sitzt, in welches eine Stellschraube (22) eingedreht ist.

10. Die Vorrichtung nach einem der Ansprüche 1 bis 9, **dadurch gekennzeichnet,** daß am Rollwagen (1) eine Libelle (12) angeordnet ist.

11. Die Vorrichtung nach einem der Ansprüche 1 bis 10, **dadurch gekennzeichnet,** daß die Rollen (6) und die Räder (8) Laufflächen aus Gummi aufweisen.

## Claims

1. A device for adjusting corner-protecting strips for plastering in the region of window reveals, comprising a roller carriage (1) which has at the side (5) two rollers (6) arranged one behind the other, the base (7) of which is provided with wheels (8), and which carries a holding device (13),
an angled member (2) which is arranged to be displaceable and fixable on the holding device (13) and which is formed by two bars (17 and 18) arranged at right angles to one another, and
an angular guide (3) that can be displaced and clamped on the holding device (13), the guide (3) having two arms (19 and 20) enclosing an angle of from 80 to 100°.

2. The device according to claim 1, **characterized in that** the roller carriage (1) is formed by a rectangular frame (4).

3. The device according to claim 1 or 2, **characterized in that** the base (7) carries two pairs of wheels (8) each provided one behind the other, the rotational axes (10) of which are perpendicular to the rotational axes (9) of the rollers (6).

4. The device according to claim 2 or 3, **characterized in that** the frame (4) forming the base (7) is composed of four angled profiles.

5. The device according to any one of claims 1 to 4, **characterized in that** the holding device (13) consists of at least two square pipes (14) arranged next to one another.

6. The device according to claim 5, **characterized in that** each square pipe (14) carries a thread (15) into which a wing screw (16) is screwed.

7. The device according to any one of claims 1 to 6, **characterized in that** the bars (17 and 18) of the angled member (2) are quadratic pipes and one bar (17) is arranged to slide in the manner of a telescope in one of the square pipes (14) of the holding device (13) and can be fixed by the wing screw (16).

8. The device according to any one of claims 1 to 7, **characterized in that** one arm (20) of the guide (3) is formed by a pipe of quadratic cross-section that is arranged to slide in the manner of a telescope on the other bar (18) of the angled member (2).

9. The device according to any one of claims 1 to 8, **characterized in that** there is located on the arm (20) of the guide (3) a screw thread (21) into which an adjusting screw (22) is screwed.

10. The device according to any one of claims 1 to 9, **characterized in that** a spirit level (12) is arranged on the roller carriage (1).

11. The device according to any one of claims 1 to 10, **characterized in that** the rollers (6) and the wheels (8) have rubber running surfaces.

## Revendications

1. Dispositif pour ajuster des baguettes de protection d'angle pour l'enduit dans la zone d'embrasures de fenêtres, avec un chariot roulant (1), qui présente sur le côté (5) deux rouleaux (6) disposés l'un derrière l'autre, dont le fond (7) est muni de roues (8), et qui supporte un dispositif de fixation (13), avec une pièce d'équerre (2), disposée avec une possibilité de déplacement et de fixation sur le dispositif (13), et formée de deux barres (17 et 18) perpendiculaires entre elles, et avec un calibre (3) angulaire, muni de deux branches (19 et 20) formant entre elles un angle de 80 à 100°, qui peut se déplacer et être bloqué sur le dispositif de fixation (13).

2. Dispositif suivant la revendication 1, caractérisé en ce que le chariot roulant (1) est formé d'un cadre rectangulaire (4).

3. Dispositif suivant l'une des revendications 1 et 2, caractérisé en ce que le fond (7) supporte deux paires de roues (8), prévues l'une derrière l'autre, et dont les axes de rotation (10) se situent à la perpendiculaire des axes de rotation (9) des rouleaux (6).

4. Dispositif suivant l'une des revendications 2 et 3, caractérisé en ce que le cadre (4), formant le fond (7), se compose de quatre cornières.

5. Dispositif suivant l'une quelconque des revendications 1 à 4, caractérisé en ce que le dispositif de fixation (13) se compose de deux tubes carrés (14), au moins, juxtaposés.

6. Dispositif suivant la revendication 5, caractérisé en ce que chaque tube carré (14) supporte un taraudage (15), dans lequel est posée une vis à oreilles (16).

7. Dispositif suivant l'une quelconque des revendications 1 à 6, caractérisé en ce que les barres (17 et 18) de la pièce d'équerre (2) sont des tubes carrés, et en ce qu'une barre (17) est disposée avec une possibilité de déplacement télescopique dans l'un des tubes carrés (14) du dispositif de fixation (13), et peut être fixée par la vis à oreilles (16).

8. Dispositif suivant l'une quelconque des revendications 1 à 7, caractérisé en ce que l'une des branches (20) du calibre (3) est formée par un tube de section transversale carrée, disposé avec une possibilité de déplacement télescopique sur l'autre barre (18) de la pièce d'équerre (2).

9. Dispositif suivant l'une quelconque des revendications 1 à 8, caractérisé en ce que la branche (20) du calibre (3) supporte un filet de vis (21), dans lequel est posée une vis de réglage (22).

10. Dispositif suivant l'une quelconque des revendications 1 à 9, caractérisé en ce qu'une nivelle (12) est disposée sur le chariot roulant (1).

11. Dispositif suivant l'une quelconque des revendications 1 à 10, caractérisé en ce que les rouleaux (6) et les roues (8) présentent des surfaces de roulement en caoutchouc.
